# EUROPÄISCHE PATENTSCHRIFT

(11) **EP 4 433 757 B1**
(45) Veröffentlichungstag und Bekanntmachung des Hinweises auf die Patenterteilung: **05.11.2025**
(21) Anmeldenummer: 22792767.0
(22) Anmeldetag: 29.09.2022
(51) Int. Cl.: F24H 3/08, F24H 1/08, F24H 15/238, F24H 15/305, F24H 15/429

(54) **VORRICHTUNG ZUM ERWÄRMEN VON RAUMLUFT UND EINER FLÜSSIGKEIT**
DEVICE FOR HEATING AMBIENT AIR AND A LIQUID
DISPOSITIF DE CHAUFFAGE D'AIR AMBIANT ET D'UN LIQUIDE

(30) Priorität: 18.11.2021 DE 102021005723
(43) Veröffentlichungstag der Anmeldung: 25.09.2024
(73) Patentinhaber: Truma Gerätetechnik GmbH & Co. KG, 85640 Putzbrunn (DE)
(72) Erfinder: WEBER, Michael, 85640 Putzbrunn (DE)
(74) Vertreter: Prinz & Partner mbB
(86) Internationale Anmeldenummer: PCT/EP2022/000084
(87) Internationale Veröffentlichungsnummer: WO 2023/088576

(56) Entgegenhaltungen:
- EP-A1- 0 157 893
- EP-A1- 2 614 971
- DE-A1- 102019 006 554
- DE-U1- 202005 009 107

## Beschreibung

Die vorliegende Erfindung betrifft eine Vorrichtung zum Erwärmen von Raumluft und einer Flüssigkeit.

Im Stand der Technik ist es bekannt, thermische Energie aus der Verbrennung von beispielsweise Propan, Butan, Benzin oder in den gasförmigen Zustand überführten Dieselkraftstoff zu gewinnen und über mindestens einen Wärmetauscher auf eine Flüssigkeit, z. B. Brauchwasser oder Raumluft zu übertragen. Es ist auch bekannt, Raumluft und Flüssigkeit zu erwärmen (siehe z. B. die US 2019/0212033 A1).

In der nicht vorveröffentlichten Patentanmeldung mit Aktenzeichen 10 2021 005 383.4 der Anmelderin wird eine solche Vorrichtung beschrieben, die das Erwärmen von Flüssigkeit und Raumluft erlaubt. Dabei wird Flüssigkeit erwärmt, die sich in einer Mediumsleitung befindet. Soll in einem Betriebsmodus keine Flüssigkeit, sondern nur Luft erwärmt werden, so wird in einem Vorbereitungsschritt die Mediumsleitung entleert, indem Luft durch sie hindurchgeführt wird. Diese Luft ist dabei unterschiedlich zu der zu erwärmenden Raumluft und kann z. B. als Arbeitsluft bezeichnet werden. Diese Luft entstammt einem Luftpolster, das sich in demjenigen Mediumsbehälter befindet, der die zu erwärmende und/oder erwärmte Flüssigkeit aufnimmt. Die Luft wird dabei aus dem Mediumsbehälter durch die Mediumsleitung zurück zu dem Mediumsbehälter gefördert. Diese Art des Entleerens setzt voraus, dass der Vorrichtung ausreichend Arbeitsluft zur Verfügung steht.

Aus der EP 2 614 971 A1 ist eine Heizvorrichtung für ein Wärmemedium bekannt, die ein PTC-Element umfasst, das zwischen gestapelten Elektrodenplatten angeordnet ist. Außerdem umfasst die Heizvorrichtung mehrere Wärmetauschrohre, durch die das Wärmemedium geführt wird, wobei die Wärmetauschrohre parallel zueinander gestapelt sind. Dabei sind die Elektrodenplatten zwischen den Wärmetauschrohren angeordnet. Auf der Oberflächenseite der Wärmetauschrohre ist ein Substrat vorgesehen, das mit einem wärmeerzeugenden Element und einem Pressglied verbunden ist.

Die der Erfindung zugrundeliegende Aufgabe besteht darin, eine Vorrichtung zum Erwärmen von Raumluft und einer Flüssigkeit vorzuschlagen, bei der eine Entleerung der Mediumsleitung durch Luft zuverlässig sichergestellt ist.

Die Erfindung löst die Aufgabe durch eine Vorrichtung zum Erwärmen von Raumluft und einer Flüssigkeit, mit einer Energieeinheit, einem Wärmeübertrager, einem Mediumsbehälter, einer Mediumsleitung, einer Fördervorrichtung und einer Steuereinheit, wobei die Energieeinheit thermische Energie erzeugt, wobei der Wärmeübertrager die von der Energieeinheit erzeugte thermische Energie auf die Raumluft und die Flüssigkeit überträgt, wobei der Mediumsbehälter dazu dient, Flüssigkeit und Luft aufzunehmen, wobei die Mediumsleitung dazu dient, Flüssigkeit und Luft zu führen, wobei der Wärmeübertrager und die Mediumsleitung so ausgestaltet und relativ zueinander angeordnet sind, dass der Wärmeübertrager thermische Energie auf in der Mediumsleitung befindliche Flüssigkeit überträgt, wobei die Fördervorrichtung dazu dient, Flüssigkeit und Luft von dem Mediumsbehälter zu der Mediumsleitung zu bewegen, wobei die Steuereinheit dazu eingerichtet ist, die Fördervorrichtung zu steuern, wobei in dem Fall, dass die Vorrichtung in einem Luft-Modus nur Raumluft erwärmen soll, die Steuereinheit dazu eingerichtet ist, in einem Vorbereitungsschritt die Fördervorrichtung so zu steuern, dass die Fördervorrichtung Luft aus einem Luftpolster im Mediumsbehälter durch die Mediumsleitung bewegt, und wobei die Steuereinheit dazu eingerichtet ist, ein Pumpverhalten der Fördervorrichtung zu überwachen.

Die erfindungsgemäße Vorrichtung dient dem Erwärmen von Raumluft und einer Flüssigkeit, wobei sie eine Energieeinheit, einen Wärmeübertrager, einen Mediumsbehälter, eine Mediumsleitung, eine Fördervorrichtung und eine Steuereinheit aufweist. Die Energieeinheit erzeugt - z. B. über das Verbrennen eines Gas-/Diesel-/Benzin-Luft-Gemischs oder über ein elektrisches Heizelement - thermische Energie, die der Wärmeübertrager auf die Raumluft und die Flüssigkeit überträgt. Dabei sind unterschiedliche Betriebsmodi vorgesehen: so wird beispielsweise nur Raumluft oder nur Flüssigkeit erwärmt oder es werden sowohl Raumluft als auch Flüssigkeit erwärmt. Die Flüssigkeit ist beispielsweise Brauchwasser. Der Mediumsbehälter nimmt Flüssigkeit und Luft auf. Diese Luft kann dabei auch als Arbeitsluft bezeichnet werden und ist nicht die Raumluft, die durch die Vorrichtung erwärmt werden soll. Diese Luft kann jedoch aus dem gleichen Raum bezogen werden, dem die Raumluft zugeordnet ist. Der Mediumsbehälter weist in einer Ausgestaltung einen Flüssigkeitsauslass zum Ablassen der Flüssigkeit und einen Lufteinlass zum Einlassen von Luft auf. Ergänzend verfügt der Mediumsbehälter in einer Ausgestaltung auch zumindest über einen Flüssigkeitseinlass, über den beispielsweise warme oder kalte Flüssigkeit in den Mediumsbehälter gelangen kann. Dem Flüssigkeitsauslass ist vorzugsweise ein Ablassventil zugeordnet, über welches einstellbar ist, ob und ggf. wieviel Flüssigkeit den Mediumsbehälter über den Flüssigkeitsauslass herausfließt. Die Mediumsleitung kann Flüssigkeit und Luft führen, wobei sie und der Wärmeübertrager so ausgestaltet und relativ zueinander angeordnet sind, dass der Wärmeübertrager thermische Energie auf die Flüssigkeit überträgt, die sich in der Mediumsleitung befindet. Es wird also gezielt die Flüssigkeit erwärmt, die durch die Mediumsleitung geführt wird. Ergänzend sieht es eine Ausgestaltung vor, dass es eine Führung der Raumluft durch die Vorrichtung hindurch gibt, die es erlaubt, dass der Wärmeübertrager thermische Energie auf die Raumluft überträgt. Um die Flüssigkeit und die Luft aus dem Mediumsbehälter zu der Mediumsleitung und auch durch die Mediumsleitung hindurch zu fördern, ist die Fördervorrichtung vorhanden, welche von der Steuereinheit gesteuert wird. Soll in einem Luft-Modus nur Raumluft erwärmt werden, so wird von der Steuereinheit in einem Vorbereitungsschritt die Mediumsleitung in Bezug auf die Flüssigkeit entleert. Hierfür steuert die Steuereinheit die Fördervorrichtung so, dass die Fördervorrichtung Luft aus einem Luftpolster im Mediumsbehälter durch die Mediumsleitung bewegt. Die Luft schiebt somit die Flüssigkeit aus der Mediumsleitung hinaus. Dafür muss jedoch ausreichend Luft im System aus Mediumsbehälter, Fördervorrichtung und Mediumsleitung vorhanden sein. Zudem muss die Luft durch die Mediumsleitung hindurchgefördert werden oder zumindest durch den Bereich der Mediumsleitung hindurch, in welchem der Wärmeübertrager thermische Energie auf die Flüssigkeit überträgt, in welchem als die Flüssigkeit erwärmt wird. Hierfür überwacht die Steuereinheit das Pumpverhalten der Fördervorrichtung. Dies geschieht beispielsweise dadurch, dass eine Sensorik vorhanden ist, welche erkennt, dass Luft durch die Mediumsleitung hindurchgefördert wird. Alternativ oder ergänzend wird die Leistung der Fördervorrichtung überwacht, wobei in einer Ausgestaltung beispielsweise der Strombedarf ausgewertet wird.

Eine Ausgestaltung besteht darin, dass der Mediumsbehälter einen Flüssigkeitsauslass zum Ablassen der Flüssigkeit sowie einen Lufteinlass zum Einlassen von Luft aufweist, dass dem Flüssigkeitsauslass ein Ablassventil zugeordnet ist, dass die Steuereinheit dazu eingerichtet ist, in dem Fall, dass während des Vorbereitungsschritts eine von der Fördervorrichtung geförderte Luftmenge unterhalb eines Sollwerts liegt, das Ablassventil derartig anzusteuern, dass Flüssigkeit über den Flüssigkeitsauslass aus dem Mediumsbehälter abfließt. In dieser Ausgestaltung ist somit ein Ablassventil vorhanden, über welches ein Ablassen der Flüssigkeit aus dem Mediumsbehälter regelbar ist. Das Ablassventil ist dabei dem Flüssigkeitsauslass zugeordnet.

Stellt somit die Steuereinheit fest, dass nicht die notwendige Menge an Luft gefördert wird, dass also der Istwert der geförderten Luftmenge unterhalb eines vorgebbaren Sollwerts liegt oder sogar, dass keine Luft gefördert wird, so leitet sie in dieser Ausgestaltung eine Reaktion ein, damit ausreichend Luft für den Vorbereitungsschritt vorhanden ist. Die Reaktion besteht darin, dass die Steuereinheit über ein Öffnen des Ablassventils Flüssigkeit aus dem Flüssigkeitsauslass des Mediumsbehälters abfließen lässt. Durch das Abfließen der Flüssigkeit erhöht sich in dem Mediumsbehälter der Teil des Innenvolumens, der für die Luft zur Verfügung steht. Dadurch kann in einer Ausgestaltung mehr Luft in das System gelangen und kann entsprechend durch die Mediumsleitung gefördert werden. Für das Einströmen der Luft ist dabei in einer Ausgestaltung der Lufteinlass mit einem Luftventil vorgesehen.

Eine Ausgestaltung sieht vor, dass dem Lufteinlass ein Luftventil zugeordnet ist, durch welches Luft in den Mediumsbehälter hinein- und/oder hinausdringen kann. Das Luftventil ist derartig ausgestaltet, dass es dann den Lufteinlass für Luft öffnet, wenn ein Druck in dem Mediumsbehälter kleiner als ein Druck der Luft außerhalb des Mediumsbehälters ist. Dieses Luftventil öffnet somit selbsttätig in Abhängigkeit von den Bedingungen im Mediumsbehälter. Dabei weisen die Luft und die Flüssigkeit im Mediumsbehälter den gleichen Druck auf. Liegt dieser Druck unterhalb des Luftdrucks um den Mediumsbehälter, so öffnet das Luftventil selbständig. Das bedeutet, dass das Abfließen der Flüssigkeit dazu führt, dass es sich öffnet und dass dadurch Luft in den Mediumsbehälter gelangt.

Eine damit einhergehende Ausgestaltung beinhaltet, dass das Luftventil als Belüftungsventil ausgestaltet ist.

Einen anderen Weg beschreibt eine alternative Ausgestaltung, bei der ebenfalls ein Luftventil vorhanden und dem Lufteinlass zugeordnet ist. Bei dieser Ausgestaltung ist vorgesehen, dass die Steuereinheit dazu eingerichtet ist, in dem Fall, dass während des Vorbereitungsschritts die von der Fördervorrichtung geförderte Luftmenge unterhalb des Sollwerts liegt, das Luftventil derartig anzusteuern, dass Luft über den Lufteinlass in den Mediumsbehälter gelangt. In dieser Ausgestaltung öffnet also die Steuereinheit aktiv das Luftventil, damit Luft in den Mediumsbehälter gelangen kann.

Den beiden unterschiedlichen Ausgestaltungen ist somit gemein, dass das Abfließen der Flüssigkeit begleitet wird vom Einströmen von Luft durch den Lufteinlass hinein in den Mediumsbehälter.

Eine weitere Ausgestaltung besteht darin, dass der Mediumsbehälter einen Flüssigkeitseinlass aufweist, dass dem Flüssigkeitseinlass ein Zuflussventil zugeordnet ist, und dass die Steuereinheit dazu eingerichtet ist, in dem Fall, dass während des Vorbereitungsschritts die von der Fördervorrichtung geförderte Luftmenge unterhalb des Sollwerts liegt, das Zuflussventil zu verschließen. In dieser Ausgestaltung kann Flüssigkeit über einen Flüssigkeitseinlass in den Mediumsbehälter gelangen. Damit der Abfluss der Flüssigkeit über den Flüssigkeitsauslass nicht dadurch - z. B. durch eine automatisch arbeitenden Flüssigkeitspumpe - kompensiert wird, dass Flüssigkeit über den Flüssigkeitseinlass nachgefüllt wird, verschließt die Steuereinheit in dieser Ausgestaltung über ein Zuflussventil den Flüssigkeitseinlass.

Eine Ausgestaltung sieht vor, dass die Steuereinheit dazu eingerichtet ist, das Pumpverhalten der Fördervorrichtung zu überwachen, indem die Steuereinheit eine Stromaufnahme der Fördervorrichtung auswertet. Die Steuereinheit wertet in dieser Ausgestaltung den Strombedarf der Fördervorrichtung aus, welcher damit zusammenhängt, welches Medium gefördert wird.

Eine damit einhergehende Ausgestaltung beinhaltet, dass die Steuereinheit dazu eingerichtet ist, eine Abnahme der Stromaufnahme der Fördervorrichtung dahingehend auszuwerten, dass die Fördervorrichtung Luft fördert. In dieser Ausgestaltung wird somit ausgenutzt, dass die Fördervorrichtung deutlich weniger Energie benötigt, wenn sie Luft anstelle von Flüssigkeit fördert. Daher wird in einer Weiterbildung insbesondere eine sprunghafte Abnahme der Stromaufnahme als Zeichen dafür genommen, dass Luft gefördert wird. Bleibt jedoch die Stromaufnahme konstant oder nimmt sie nur gering ab, so wird erkannt, dass keine oder nur wenig Luft gefördert wird. Somit bezieht sich die Erfindung auch generell darauf zu erkennen, ob mit einer Fördervorrichtung Luft oder Flüssigkeit gefördert wird.

Eine Ausgestaltung sieht vor, dass in dem Fall, dass die Vorrichtung entweder nur Flüssigkeit oder Flüssigkeit und Raumluft erwärmen soll, die Steuereinheit dazu eingerichtet ist, so die Fördervorrichtung zu steuern, dass Flüssigkeit aus dem Mediumsbehälter zu der Mediumsleitung und von der Mediumsleitung zu dem Mediumsbehälter gelangt. Wird im Luft-Modus nur Luft erwärmt, so wird insbesondere keine Flüssigkeit durch die Mediumsleitung gefördert. Soll jedoch Flüssigkeit erwärmt werden, so wird die Flüssigkeit durch die Mediumsleitung hindurchbewegt.

Eine Ausgestaltung beinhaltet, dass die Vorrichtung ferner ein Gebläse zum Fördern der Raumluft von einem Lufteingang zu einem Luftausgang aufweist. In dieser Ausgestaltung wird Raumluft durch die Vorrichtung und damit vorzugsweise so an dem Wärmeübertrager vorbeigeführt, dass die thermische Energie auf sie übertragen und sie dadurch erwärmt wird.

Eine Ausgestaltung besteht darin, dass die Energieeinheit durch das Verbrennen eines Brennstoff-Luft-Gemischs und/oder durch die Umwandlung elektrischer Energie thermische Energie erzeugt.

Im Einzelnen gibt es eine Vielzahl von Möglichkeiten, die erfindungsgemäße Vorrichtung auszugestalten und weiterzubilden. Dazu wird verwiesen einerseits auf die dem Patentanspruch 1 nachgeordneten Patentansprüche, andererseits auf die folgende Beschreibung von Ausführungsbeispielen in Verbindung mit der Zeichnung. Es zeigt:
- Fig. 1: eine schematische Darstellung einer Vorrichtung.

Die Fig. 1 zeigt schematisch den Aufbau einer Vorrichtung zum Erwärmen von Raumluft und einer Flüssigkeit.

Die Raumluft gelangt durch den Lufteingang 1 in die Vorrichtung und verlässt sie erwärmt durch den Luftausgang 2. Durch ein Gebläse 12 wird die Raumluft an dem Wärmeübertrager 6 vorbeigeführt und nimmt dabei die von der Energieeinheit 5 stammende thermische Energie auf. Die Energieeinheit 5 erzeugt die thermische Energie beispielsweise durch das Verbrennen eines Brennstoff-Luft-Gemischs, wobei der Brennstoff beispielsweise Propan, Butan, Diesel oder Benzin ist. Die Flüssigkeit wird erwärmt, indem sie von der Fördervorrichtung 9 durch die Mediumsleitung 8 gefördert wird. Dabei erlauben die Ausgestaltung von Mediumsleitung 8 und Wärmeübertrager 6 den Übertrag der thermischen Energie auf die Flüssigkeit. Die Flüssigkeit wird dabei von einem Mediumsbehälter 7 zu der Mediumsleitung 8 und wieder zurück gefördert. Der Mediumsbehälter 7 verfügt entsprechend über einen Zu- und einen Abgang, die für die Übersichtlichkeit nicht eingezeichnet sind.

Betrachtet werden in der dargestellten Ausgestaltung ein Flüssigkeitsauslass 3, ein Flüssigkeitszufluss 13 sowie ein Lufteinlass 4: Durch den Flüssigkeitsauslass 3 kann Flüssigkeit aus dem Mediumsbehälter 7 abgelassen werden. Um dies zu ermöglichen oder zu verhindern, ist ein Ablassventil 30 vorhanden, das von der Steuereinheit 10 gesteuert wird. Über den Lufteinlass 4 kann Luft in den Mediumsbehälter 7 gelangen. Um diesen Zugang von Luft zu steuern, wirkt in der dargestellten Ausgestaltung die Steuereinheit 10 auf ein Luftventil 40 ein. In einer alternativen - hier nicht dargestellten - Ausführung öffnet das Luftventil 40 selbsttätig, indem es als Belüftungsventil ausgestaltet ist, welches darauf reagiert, dass Flüssigkeit aus dem Mediumsbehälter 7 abfließt. Der Flüssigkeitseinlass 13 erlaubt es, dass Flüssigkeit - z. B. über eine weitere und hier nicht dargestellte Pumpe - in den Mediumsbehälter 7 einströmt. Dies ist beispielsweise kalte Flüssigkeit, die von der Vorrichtung erwärmt werden soll. Den Flüssigkeitseinlass 13 kann die Steuereinheit 10 über ein Zuflussventil 130 öffnen und schließen. Der Mediumsbehälter 7 nimmt somit Flüssigkeit und Luft auf. Die Luft ist hier dadurch angedeutet, dass sich ein Luftpolster 11 bildet. Soll in einem Luft-Modus nur die Raumluft erwärmt werden, so wird vorab in einem Vorbereitungsschritt die Mediumsleitung 8 von der Flüssigkeit befreit. Dies geschieht dadurch, dass die Luft aus dem Luftpolster 11 durch die Mediumsleitung 8 geführt wird. Die Fördervorrichtung 9 ist entsprechend in der Lage, sowohl Luft als auch Flüssigkeit zu fördern.

Die Steuereinheit 10 steuert die Fördervorrichtung 9 und überwacht ihre Pumpleistung. Letzteres geschieht in der dargestellten Version dadurch, dass der Strombedarf der Fördervorrichtung 9 ausgewertet wird. Reduziert sich der Strombedarf der Fördervorrichtung 9 unterhalb eines vorgebbaren Werts, so leitet die Steuereinheit 10 daraus ab, dass ein ausreichende Menge Luft durch die Mediumsleitung 8 gefördert wird. Tritt keine oder nur eine nicht ausreichende Reduktion des Strombedarfs ein, so ergibt sich für die Steuereinheit 10, dass keine bzw. nicht ausreichend Luft gefördert wird. In diesem Fall der nicht ausreichenden Luftmenge wird Luft in den Mediumsbehälter 7 eingebracht, die dann von der Fördervorrichtung 9 gefördert wird. Es findet also eine Art von Nachfüllen der Arbeitsluft statt.

Dies geschieht dadurch, dass die Steuereinheit 10 das Ablassventil 30 und das Luftventil 40 öffnet. In der bereits angesprochenen - nicht dargestellten - Ausgestaltung öffnet sich das Luftventil 40 selbsttätig infolge des Abfließens der Flüssigkeit aus dem Mediumsbehälter 7. Weiterhin verschließt die Steuereinheit 10 durch das Zuflussventil 130 den Flüssigkeitseinlass 13, damit der Abfluss der Flüssigkeit durch den Flüssigkeitsauslass 3 nicht durch über den Flüssigkeitseinlass 13 nachströmende Flüssigkeit ausgeglichen wird. Der Abfluss der Flüssigkeit soll dazu führen, dass Luft in den Mediumsbehälter 7 hereingesogen wird. Dies geschieht durch das geöffnete Luftventil 40.

## Patentansprüche

1. Vorrichtung zum Erwärmen von Raumluft und einer Flüssigkeit,
mit einer Energieeinheit (5), einem Wärmeübertrager (6), einem Mediumsbehälter (7), einer Mediumsleitung (8), einer Fördervorrichtung (9) und einer Steuereinheit (10),
wobei die Energieeinheit (5) thermische Energie erzeugt,
wobei der Wärmeübertrager (6) die von der Energieeinheit (5) erzeugte thermische Energie auf die Raumluft und die Flüssigkeit überträgt,
wobei der Mediumsbehälter (7) dazu dient, Flüssigkeit und Luft aufzunehmen,
wobei die Mediumsleitung (8) dazu dient, Flüssigkeit und Luft zu führen,
wobei der Wärmeübertrager (6) und die Mediumsleitung (8) so ausgestaltet und relativ zueinander angeordnet sind, dass der Wärmeübertrager (6) thermische Energie auf in der Mediumsleitung (8) befindliche Flüssigkeit überträgt,
wobei die Fördervorrichtung (9) dazu dient, Flüssigkeit und Luft von dem Mediumsbehälter (7) zu der Mediumsleitung (8) zu bewegen, **dadurch gekennzeichnet, dass**
die Steuereinheit (10) dazu eingerichtet ist, die Fördervorrichtung (9) zu steuern,
wobei in dem Fall, dass die Vorrichtung in einem Luft-Modus nur Raumluft erwärmen soll, die Steuereinheit (10) dazu eingerichtet ist, in einem Vorbereitungsschritt die Fördervorrichtung (9) so zu steuern, dass die Fördervorrichtung (9) Luft aus einem Luftpolster (11) im Mediumsbehälter (7) durch die Mediumsleitung (8) bewegt, und
wobei die Steuereinheit (10) dazu eingerichtet ist, ein Pumpverhalten der Fördervorrichtung (9) zu überwachen.

2. Vorrichtung nach Anspruch 1,
wobei der Mediumsbehälter (7) einen Flüssigkeitsauslass (3) zum Ablassen der Flüssigkeit sowie einen Lufteinlass (4) zum Einlassen von Luft aufweist,
wobei dem Flüssigkeitsauslass (3) ein Ablassventil (30) zugeordnet ist, und
wobei die Steuereinheit (10) dazu eingerichtet ist, in dem Fall, dass während des Vorbereitungsschritts eine von der Fördervorrichtung (9) geförderte Luftmenge unterhalb eines Sollwerts liegt, das Ablassventil (30) derartig anzusteuern, dass Flüssigkeit über den Flüssigkeitsauslass (3) aus dem Mediumsbehälter (7) abfließt.

3. Vorrichtung nach Anspruch 1 oder 2,
wobei dem Lufteinlass (4) ein Luftventil (40) zugeordnet ist, und
wobei das Luftventil (40) derartig ausgestaltet ist, dass das Luftventil (40) dann den Lufteinlass (4) für Luft öffnet, wenn ein Druck in dem Mediumsbehälter (7) kleiner als ein Druck der Luft außerhalb des Mediumsbehälters (7) ist.

4. Vorrichtung nach Anspruch 3,
wobei das Luftventil (40) als Belüftungsventil ausgestaltet ist.

5. Vorrichtung nach Anspruch 1 oder 2,
wobei dem Lufteinlass (4) ein Luftventil (40) zugeordnet ist, und
wobei die Steuereinheit (10) dazu eingerichtet ist, in dem Fall, dass während des Vorbereitungsschritts die von der Fördervorrichtung (9) geförderte Luftmenge unterhalb des Sollwerts liegt, das Luftventil (40) derartig anzusteuern, dass Luft über den Lufteinlass (4) in den Mediumsbehälter (7) gelangt.

6. Vorrichtung nach einem der Ansprüche 1 bis 5,
wobei der Mediumsbehälter (7) einen Flüssigkeitseinlass (13) aufweist,
wobei dem Flüssigkeitseinlass (13) ein Zuflussventil (130) zugeordnet ist, und
wobei die Steuereinheit (10) dazu eingerichtet ist, in dem Fall, dass während des Vorbereitungsschritts die von der Fördervorrichtung (9) geförderte Luftmenge unterhalb des Sollwerts liegt, das Zuflussventil (130) zu verschließen.

7. Vorrichtung nach einem der Ansprüche 1 bis 6,
wobei die Steuereinheit (10) dazu eingerichtet ist, das Pumpverhalten der Fördervorrichtung (9) zu überwachen, indem die Steuereinheit (10) eine Stromaufnahme der Fördervorrichtung (9) auswertet.

8. Vorrichtung nach Anspruch 7,
wobei die Steuereinheit (10) dazu eingerichtet ist, eine Abnahme der Stromaufnahme der Fördervorrichtung (9) dahingehend auszuwerten, dass die Fördervorrichtung (9) Luft fördert.

9. Vorrichtung nach einem der Ansprüche 1 bis 8,
wobei in dem Fall, dass die Vorrichtung entweder nur Flüssigkeit oder Flüssigkeit und Raumluft erwärmen soll, die Steuereinheit (10) dazu eingerichtet ist, so die Fördervorrichtung (9) zu steuern, dass Flüssigkeit aus dem Mediumsbehälter (7) zu der Mediumsleitung (8) und von der Mediumsleitung (8) zu dem Mediumsbehälter (7) gelangt.

10. Vorrichtung nach einem der Ansprüche 1 bis 9,
wobei die Vorrichtung ferner ein Gebläse (12) zum Fördern der Raumluft von einem Lufteingang (1) zu einem Luftausgang (2) aufweist.

## Claims

1. A device for heating room air and a liquid,
comprising an energy unit (5), a heat exchanger (6), a medium tank (7), a medium line (8), a conveying device (9) and a control unit (10),
wherein the energy unit (5) generates thermal energy,
wherein the heat exchanger (6) transfers the thermal energy generated by the energy unit (5) to the room air and the liquid,
wherein the medium tank (7) serves to take up liquid and air,
wherein the medium line (8) serves to conduct liquid and air,
wherein the heat exchanger (6) and the medium line (8) are configured and arranged relative to each other such that the heat exchanger (6) transfers thermal energy to liquid present in the medium line (8),
wherein the conveying device (9) serves to move liquid and air from the medium tank (7) to the medium line (8), **characterized in that**
the control unit (10) is configured to control the conveying device (9),
wherein in the event that the device is intended to heat only room air in an air mode, the control unit (10) is configured to control the conveying device (9) in a preparatory step such that the conveying device (9) moves air from an air cushion (11) in the medium tank (7) through the medium line (8), and
wherein the control unit (10) is configured to monitor a pumping behavior of the conveying device (9).

2. The device according to claim 1,
wherein the medium tank (7) has a liquid outlet (3) for draining the liquid and an air inlet (4) for admitting air,
wherein a drain valve (30) is assigned to the liquid outlet (3), and
wherein in the event that an amount of air conveyed by the conveying device (9) is below a set value during the preparatory step, the control unit (10) is configured to control the drain valve (30) such that liquid flows out of the medium tank (7) via the liquid outlet (3).

3. The device according to claim 1 or 2,
wherein an air valve (40) is assigned to the air inlet (4), and
wherein the air valve (40) is configured such that the air valve (40) opens the air inlet (4) for air when a pressure in the medium tank (7) is below a pressure of the air outside the medium tank (7).

4. The device according to claim 3,
wherein the air valve (40) is configured as a ventilation valve.

5. The device according to claim 1 or 2,
wherein an air valve (40) is assigned to the air inlet (4), and
wherein in the event that the amount of air conveyed by the conveying device (9) is below the set value during the preparatory step, the control unit (10) is configured to control the air valve (40) such that air enters the medium tank (7) via the air inlet (4).

6. The device according to any of claims 1 to 5,
wherein the medium tank (7) has a liquid inlet (13),
wherein a supply valve (130) is assigned to the liquid inlet (13), and
wherein in the event that the amount of air conveyed by the conveying device (9) is below the set value during the preparatory step, the control unit (10) is configured to close the supply valve (130).

7. The device according to any of claims 1 to 6,
wherein the control unit (10) is configured to monitor the pumping behavior of the conveying device (9) in that the control unit (10) evaluates a current consumption of the conveying device (9).

8. The device according to claim 7,
wherein the control unit (10) is configured to evaluate a decrease in the current consumption of the conveying device (9) as meaning that the conveying device (9) conveys air.

9. The device according to any of claims 1 to 8,
wherein in the event that the device is intended to heat only liquid or liquid and room air, the control unit (10) is configured to control the conveying device (9) such that liquid flows out of the medium tank (7) to the medium line (8), and from the medium line (8) to the medium tank (7).

10. The device according to any of claims 1 to 9,
wherein the device further includes a fan (12) for conveying the room air from an air input (1) to an air output (2).

## Revendications

1. Dispositif pour le chauffage d'air ambiant et d'un liquide,
comprenant une unité d'énergie (5), un échangeur de chaleur (6), un réservoir de milieu (7), une conduite de milieu (8), un dispositif de transport (9) et une unité de commande (10),
l'unité d'énergie (5) produisant de l'énergie thermique,
l'échangeur de chaleur (6) transmettant l'énergie thermique produite par l'unité d'énergie (5) à l'air ambiant et au liquide,
le réservoir de milieu (7) servant à recevoir du liquide et de l'air,
la conduite de milieu (8) servant à conduire du liquide et de l'air,
l'échangeur de chaleur (6) et la conduite de milieu (8) étant réalisés et agencés l'un par rapport à l'autre de sorte que l'échangeur de chaleur (6) transmet de l'énergie thermique à du liquide se trouvant dans la conduite de milieu (8),
le dispositif de transport (9) servant à déplacer du liquide et de l'air du réservoir de milieu (7) à la conduite de milieu (8), **caractérisé en ce que**
l'unité de commande (10) est aménagée de manière à commander le dispositif de transport (9),
l'unité de commande (10), au cas où le dispositif doit uniquement chauffer de l'air ambiant en mode air, étant aménagée de manière à commander, dans une étape préparatoire, le dispositif de transport (9) de telle sorte que le dispositif de transport (9) déplace l'air d'un coussin d'air (11) dans le réservoir de milieu (7) à travers la conduite de milieu (8), et
l'unité de commande (10) étant aménagée de manière à surveiller un comportement de pompage du dispositif de transport (9).

2. Dispositif selon la revendication 1,
le réservoir de milieu (7) présentant une sortie de liquide (3) pour évacuer le liquide et une entrée d'air (4) pour admettre de l'air,
une soupape de vidange (30) étant associée à la sortie de liquide (3), et
l'unité de commande (10), au cas où, pendant l'étape préparatoire, une quantité d'air transportée par le dispositif de transport (9) est inférieure à une valeur de consigne, étant aménagée de manière à commander la soupape de vidange (30) de telle sorte que du liquide s'écoule hors du réservoir de milieu (7) par la sortie de liquide (3).

3. Dispositif selon la revendication 1 ou 2,
une soupape d'air (40) étant associée à l'entrée d'air (4), et
la soupape d'air (40) étant réalisée de telle sorte que la soupape d'air (40) ouvre l'entrée d'air (4) pour de l'air lorsqu'une pression dans le réservoir de milieu (7) est inférieure à une pression de l'air à l'extérieur du réservoir de milieu (7).

4. Dispositif selon la revendication 3,
la soupape d'air (40) étant réalisée sous forme de soupape de ventilation.

5. Dispositif selon la revendication 1 ou 2,
une soupape d'air (40) étant associée à l'entrée d'air (4), et
l'unité de commande (10), au cas où, pendant l'étape préparatoire, la quantité d'air transportée par le dispositif de transport (9) est inférieure à la valeur de consigne, étant aménagée de manière à commander la soupape d'air (40) de telle sorte que de l'air pénètre dans le réservoir de milieu (7) par l'entrée d'air (4).

6. Dispositif selon l'une des revendications 1 à 5,
le réservoir de milieu (7) présentant une entrée de liquide (13),
une soupape d'arrivée (130) étant associée à l'entrée de liquide (13), et
l'unité de commande (10), au cas où, pendant l'étape préparatoire, la quantité d'air transportée par le dispositif de transport (9) est inférieure à la valeur de consigne, étant aménagée de manière à fermer la soupape d'arrivée (130).

7. Dispositif selon l'une des revendications 1 à 6,
l'unité de commande (10) étant aménagée de manière à surveiller le comportement de pompage du dispositif de transport (9) en ce que l'unité de commande (10) évalue une consommation de courant du dispositif de transport (9).

8. Dispositif selon la revendication 7,
l'unité de commande (10) étant aménagée de manière à évaluer une diminution de la consommation de courant du dispositif de transport (9) en ce sens que le dispositif de transport (9) transporte de l'air.

9. Dispositif selon l'une des revendications 1 à 8,
l'unité de commande (10), au cas où le dispositif doit chauffer soit uniquement du liquide, soit du liquide et de l'air ambiant, étant aménagée de manière à commander le dispositif de transport (9) de telle sorte que du liquide parvient du réservoir de milieu (7) à la conduite de milieu (8) et de la conduite de milieu (8) au réservoir de milieu (7).

10. Dispositif selon l'une des revendications 1 à 9,
le dispositif présentant en outre une soufflante (12) pour transporter l'air ambiant d'une entrée d'air (1) vers une sortie d'air (2).
